# EUROPÄISCHE PATENTSCHRIFT

(11) **EP 3 636 355 B1**
(45) Veröffentlichungstag und Bekanntmachung des Hinweises auf die Patenterteilung: **04.05.2022**
(21) Anmeldenummer: 18199039.1
(22) Anmeldetag: 08.10.2018
(51) Int. Cl.: B07B 1/15, B07B 1/52

(54) **KLASSIERROST UND VERFAHREN ZUR DEMONTAGE EINES MIT ABSTREIFERN AUSGESTATTETEN TRÄGERBLECHS EINES KLASSIERROSTES**
SIEVE AND METHOD FOR DISASSEMBLING A CARRY SHEET OF A SIEVE FITTED WITH STRIPPERS
GRILLE DE TRI ET PROCÉDÉ DE DÉMONTAGE D'UNE TÔLE SUPPORT ÉQUIPÉE DES RACLEURS D'UNE GRILLE DE TRI

(43) Veröffentlichungstag der Anmeldung: 15.04.2020
(73) Patentinhaber: HAZEMAG & EPR GmbH, 48249 Dülmen (DE)
(72) Erfinder: Kockmann, Christian, 48653 Coesfeld (DE); Lewe, Florian, 48249 Dülmen (DE)
(74) Vertreter: Zenz Patentanwälte Partnerschaft mbB

(56) Entgegenhaltungen:
- DE-A1- 19 606 499
- US-B1- 8 360 249

## Beschreibung

Die Erfindung richtet sich auf einen Klassierrost mit einem auf einem Grundblech stehenden Maschinenrahmen und einer Vielzahl von mit Scheiben oder Sternarmen versehenen Siebwellen, welche in einer Längsrichtung des Maschinenrahmens hintereinander liegend drehbar an dem Maschinenrahmen gelagert sind, wobei jeder Siebwelle ein Trägerblech zugeordnet ist, welches vertikal versetzt zu der entsprechenden Siebwelle angeordnet ist und welches mit Abstreifern ausgestattet ist, die sich in von benachbarten Scheiben oder Sternfingern der zugeordneten Siebwelle ausgebildete Zwischenräume hinein erstrecken, gemäß Anspruch 1.

Ferner richtet sich die Erfindung auf ein Verfahren zur Demontage eines mit Abstreifern ausgestatteten Trägerblechs eines Klassierrostes, gemäß Anspruch 10.

Ein Klassierrost der vorstehend bezeichneten Art wird auch als Rollenrost bezeichnet und ist zum Beispiel aus der DE 644 501 bekannt. Solche bekannten Rollenroste dienen zum Transport und zur Klassifizierung von Gesteins-Haufwerk. Der Rollenrost ist zumeist in ein Anlagenkonzept eingebunden, welches aus einem zuführenden Organ, einem weiterverarbeitenden Organ, wie zum Beispiel einem Brecher und Übergabeschurren, besteht. An dem Maschinenrahmen sind der Aufgabenstellung angepasst mehrere Siebwellen montiert. Die Siebwellen sind dabei entweder einzeln oder im Kollektiv über eine Kette angetrieben und drehen in Förderrichtung. Durch die Form der Wellenbestückung, wie zum Beispiel als Dreibogenscheiben ausgebildete Scheiben, Sternarme oder Finger, und durch die Rotation erfolgt eine Förderung des losen Gesteinshaufwerks in Längsrichtung des Maschinenrahmens. Zwischen den Scheiben oder Sternarmen kann Material, welches kleiner ist als ein Spalt zwischen Siebwellen und Scheiben bzw. Sternarmen, durchfallen wodurch eine Klassifizierung des Materials erfolgt. Unterhalb dieser Siebwellen sind Abstreifer montiert, welche bekannterweise aus einem verschleißfesten Material bestehen und durch ihre Form und Anordnung die Siebwellen von anhaftendem Aufgabematerial säubern. Die Abstreifer können ausgetauscht oder nachgestellt werden, wenn der Verschleiß zunimmt und dadurch die Abstreifwirkung abnimmt. Um die Verstellung zu realisieren, müssen unterhalb des Klassierrostes im Bereich der Durchgangsschurre des gesiebten Materials Podeste oder Gerüste aufgebaut werden. Dazu müssen in der Regel umfangreiche Vorbereitungen, wie beispielsweise das Säubern der Maschine, durchgeführt werden. Sind diese Vorbereitungen getroffen, müssen die Befestigungsschrauben der Abstreifer bei Nachstellung der Abstreifer gelöst oder bei Austausch der Abstreifer entfernt werden. Diese Arbeit ist aufgrund es sehr begrenzten Arbeitsraumes und der Einsehbarkeit in den Arbeitsbereich sehr aufwendig.

Aus der DE 196 06 499 A1 ist ein Klassierrost mit einer Vielzahl rotierend ineinandergreifenden Trennscheiben, gemäß dem Oberbegriff des Anspruchs 1 bekannt.

Den Trennscheiben sind zur Verhinderung von Verklebungen Abstreifer zugeordnet, wobei ein jeweiliger Abstreifer ein zur Ebene der Trennscheibe mit geringem seitlichen Spiel senkrecht stehender Blechstreifen ist, der außerhalb der Scheibenperipherie in einem spitzen Winkel relativ zu einer Radialen der Scheibe federnd in eine Halterung eingespannt ist und sich mit dem freien Ende annähernd tangential an der die Scheibe tragenden Welle abstützt.

Auch aus der US 8,360,249 B1 ist ein Klassierrost bekannt, wobei hier Abstreifer auf einem Maschinenrahmen demontierbar angebracht sind.

Der Erfindung liegt die Aufgabe zugrunde eine Lösung zu schaffen, die auf konstruktiv einfache Weise ein verbessertes Klassierrost bereitstellt, welches sich durch eine einfache Nachstellung oder einen einfachen Austausch von Abstreifern auszeichnet.

Bei einem Klassierrost der zu Beginn bezeichneten Art wird die Aufgabe erfindungsgemäß dadurch gelöst, dass eine erste Verbindungsvorrichtung über eine lösbare Verbindung mit dem Maschinenrahmen verbunden ist und zumindest eines der Trägerbleche trägt, wobei eine zweite Verbindungsvorrichtung an dem Maschinenrahmen befestigt ist, welche nach dem Lösen der lösbaren Verbindung die erste Verbindungsvorrichtung trägt und welche die erste Verbindungsvorrichtung in eine von den Siebwellen wegweisende und zu dem Grundblech hinweisende Richtung bewegend ausgebildet ist.

Ebenso wird die Aufgabe erfindungsgemäß durch ein Verfahren zur Demontage eines mit Abstreifern ausgestatteten Trägerblechs eines Klassierrostes nach Anspruch 1 gelöst, indem ein Montage-Element mit dem zu demontierenden Trägerblech formschlüssig und/oder kraftschlüssig verbunden wird, wobei die lösbare Verbindung von erster Verbindungsvorrichtung und Maschinenrahmen gelöst wird, so dass die Last des mit Abstreifern ausgestatteten Trägerblechs von der zweiten Verbindungsvorrichtung getragen wird, wobei mit Hilfe der zweiten Verbindungsvorrichtung das Trägerblech mitsamt des daran formschlüssig und/oder kraftschlüssig befestigten Montage-Elements in Richtung des Grundblechs bewegt wird, bis das Montage-Element auf dem Grundblech aufliegt, und wobei die formschlüssige und/oder kraftschlüssige Verbindung zwischen dem Trägerblech und des Montage-Elements gelöst wird und das Trägerblech quer zur Längsrichtung des Maschinenrahmens seitlich aus dem Maschinenrahmen herausgezogen wird.

Vorteilhafte und zweckmäßige Ausgestaltungen und Weiterbildungen der Erfindung ergeben sich aus den jeweiligen Unteransprüchen.

Durch die Erfindung werden ein Klassierrost und ein Verfahren zur Verfügung gestellt, welche es dem Betreiber ermöglichen, den Austausch und die Einstellung so vorzunehmen, dass weder Einbauten in die Schurren noch Montage bzw. Wartung in einem schwer zugänglichen Arbeitsbereich unterhalb des Klassierrostes stattfinden müssen. Erfindungsgemäß sind ein Trägerblech zur Montage der Abstreifer und ein Verbindungssystem, welches die erste Verbindungsvorrichtung und die zweite Verbindungsvorrichtung umfasst, vorgesehen, um die Abstreifer einzustellen sowie die Einheit aus Trägerblech und Abstreifer am Maschinenrahmen zu fixieren. Die Demontage des Trägerblechs erfolgt seitlich aus dem Maschinenrahmen und kann somit außerhalb des Gefahrenbereiches, so dass das Trägerblech zum Beispiel mit neuen Abstreifern bestückt werden kann, was die Aufstellung eines Gerüstes oder von Podesten unterhalb des Klassierrostes in der Schurre überflüssig macht. Nach Einführung des Trägerblechs in den Innenraum des Maschinenrahmens, was durch zusätzlich anzubringende, am Maschinenrahmen befestigbare Montage-Elemente erfolgt, muss das Trägerblech in das Verbindungssystem eingebaut werden, was es dem Maschinenbediener bzw. dem Anlagenbetreiber ermöglicht, beispielsweise die Höheneinstellung der Abstreifer vorzunehmen. Die Montage-Elemente können zum Beispiel schienenförmig ausgebildet sein, müssen es aber nicht.

Die Erfindung sieht in Ausgestaltung des Klassierrostes vor, dass die erste Verbindungsvorrichtung ein Paar von Befestigungseinrichtungen aufweist, wobei eine jeweilige Befestigungseinrichtung an einem von zwei Längsenden des Trägerblechs lösbar befestigt ist und eine Befestigungsfläche, welche auf einer Anlagefläche des Maschinenrahmens anliegend befestigbar ist, und eine Aufnahmefläche, welche mit zumindest einem der Trägerbleche lösbar verbindbar ist, umfasst. Im eingebauten Zustand des Trägerblechs am Klassierrost liegt die Befestigungsfläche jeder Befestigungseinrichtung an einer entsprechenden Anlagefläche des Maschinenrahmens an, wobei die Befestigungsfläche und die entsprechende Anlagefläche zum Beispiel mit Hilfe einer Schraubverbindung miteinander lösbar befestigt sind. Auf diese vorteilhafte Weise ist die lösbare Verbindung für die erste Verbindungsvorrichtung ausgebildet.

Zur Verbindung einer jeden Befestigungseinrichtung mit einem zugeordneten Längsende des entsprechenden Trägerblechs ist es in weiterer Ausgestaltung des Klassierrostes von Vorteil, wenn ein jeweiliges Längsende des Trägerblechs mit einem Tragzapfen ausgebildete ist, welcher in eine in der Aufnahmefläche einer jeweiligen Befestigungseinrichtung ausgebildeten Durchgangsöffnung eingesteckt fixierbar ist.

Zur weiteren Erhöhung der vorstehenden Verbindung zwischen Befestigungseinrichtung und Trägerblech sieht die Erfindung in Ausgestaltung des Klassierrostes vor, dass die Aufnahmefläche einer jeweiligen Befestigungseinrichtung eine Aufnahmeausnehmung aufweist, in welche ein jeweiliges Längsende des Trägerblechs einschiebbar ist.

Zur Erleichterung der Montage und Demontage eines Trägerblechs von dem Klassierrost sieht die Erfindung in weiterer Ausgestaltung des Klassierrostes vor, dass ein jeweiliges Trägerblech eine sich länglich erstreckende Verbindungsausnehmung aufweist, in welche eine mit einem komplementär zu der Verbindungsausnehmung ausgebildeter Verbindungsansatz eines Montage-Elements einschiebbar ist, welches ein seitliches Herausziehen aus dem Maschinenrahmen eines zu demontierenden Trägerblechs oder ein seitliches Einschieben in den Maschinenrahmen eines zu montierenden Trägerblechs ermöglichend ausgebildet ist.

Für eine kostengünstige Instandhaltung des Klassierrostes ist in weiterer Ausgestaltung der Erfindung vorgesehen, dass das Trägerblech eine Montagefläche aufweist, in welcher für jeden der Abstreifer eine Befestigungsbohrung ausgebildet ist, durch welches sich ein Befestigungselement von der der Montagefläche abgewandten Seite hindurch erstreckt und den entsprechenden Abstreifer auf die Montagefläche angepresst befestigt. Auf diese Weise braucht nicht das gesamte Trägerblech ausgetauscht werden. Vielmehr ist es durch diese Maßnahme möglich, nur einzelne Abstreifer auszutauschen, die beschädigt sind.

Damit bei einer Demontage das auszutauschende oder zu reparierende Trägerblech bis zu dem Grundblech kontrolliert abgesenkt werden kann oder damit bei einer Montage das einzubauende Trägerblechs von dem Grundblech aus bis zur Einbauhöhe angehoben werden kann, sieht die Erfindung in Ausgestaltung des Klassierrostes vor, dass die zweite Verbindungsvorrichtung ein Paar von Höhenverstellungseinrichtungen aufweist, die auf sich gegenüberliegenden Seiten des Maschinenrahmens befestigt sind.

Eine konstruktiv vorteilhafte Möglichkeit besteht darin, dass eine jeweilige Höhenverstellungseinrichtung als eine Gewindespindel ausgebildet ist, wobei sich eine jeweilige Gewindespindel durch ein in der Befestigungsfläche einer jeweiligen Befestigungseinrichtung ausgebildetes Durchgangsloch hindurch erstreckt und eine jeweilige Befestigungseinrichtung nach dem Lösen der lösbaren Verbindung trägt. Dabei kann die Gewindespindel eine Endlagerung und eine Gewindemutter umfassen, wobei sich eine jeweilige Gewindespindel dann durch ein in der Befestigungsfläche einer jeweiligen Befestigungseinrichtung ausgebildetes Durchgangsloch hindurch erstreckt, die Endlagerung sich auf dem Maschinenrahmen abstützt und die Gewindemutter eine jeweilige Befestigungseinrichtung nach dem Lösen der lösbaren Verbindung trägt.

Alternativ dazu ist es in Ausgestaltung des Klassierrostes auch denkbar, wenn eine jeweilige Höhenverstellungseinrichtung als ein Hydraulikzylinder, ein Scherenelement oder ein Rastbolzen ausgebildet ist. Zusätzlich ist es denkbar, dass die Höhenverstellungseinrichtung eine manuelle Höhenverstellung ist.

In Ausgestaltung des erfindungsgemäßen Verfahrens ist vorgesehen, dass vor dem Lösen der lösbaren Verbindung die zweite Verbindungsvorrichtung an dem Maschinenrahmen befestigt wird. Dadurch ist es möglich, dass die zweite Verbindungsvorrichtung nicht dauerhaft, sondern nur temporär an dem Maschinenrahmen angebracht ist. Darüber hinaus hat dies den Vorteil, dass nicht eine Vielzahl von zweiten Verbindungsvorrichtungen entsprechend der Anzahl von Trägerblechen, sondern nur eine zweite Verbindungsvorrichtung für den gesamten Klassierrost vorgesehen sein kann. Ebenso kann die zweite Verbindungsvorrichtung dabei während der Zeit des Betriebs des Klassierrostes sicher und geschützt fern ab des Klassierrostes gelagert werden, so dass die zweite Verbindungsvorrichtung keiner durch den Betrieb des Klassierrostes erzeugten Verschmutzung ausgesetzt ist.

Von Vorteil beim Austausch eines Trägerblechs ist es in weiterer Ausgestaltung des Verfahrens, wenn vor dem seitlichen Herausziehen des Trägerblechs aus dem Maschinenrahmen die erste Verbindungsvorrichtung von dem zu demontierenden Trägerblech gelöst wird. Den für den Fall, dass zwei Trägerbleche von der ersten Verbindungsvorrichtung gehalten werden, können vertikal verlaufende Aussparungen in dem Maschinenrahmen vorgesehen sein, durch welche die zwei Trägerbleche auf Abstand gehalten werden, so dass bei einer Beschädigung eines der beiden Trägerbleche eine Kollision des beschädigten Trägerbleches mit dem anderen Trägerblech vermieden wird.

Schließlich sieht die Erfindung in weiterer Ausgestaltung des Verfahrens vor, dass das auf dem Grundblech aufliegende Montage-Element an dem Maschinenrahmen oder an dem Grundblech befestigt wird. Diese Maßnahme erhöht die Arbeitssicherheit und verhindert, dass beim Herausziehen des zu demontierenden Trägerbleches das Montage-Element mit herausgezogen wird oder eine für die Montage ungünstige Ausrichtung einnimmt.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der ein beispielhaftes und bevorzugtes Ausführungsbeispiel der Erfindung dargestellt ist.

In der Zeichnung zeigt:
Figur 1 eine perspektivische Ansicht auf einen Klassierrost gemäß der Erfindung,
Figur 2 eine perspektivische Schnittansicht auf den erfindungsgemäßen Klassierrost,
Figur 3 eine perspektivische Detailansicht auf mit Scheiben versehenen Siebwellen und auf unterhalb der Siebwellen angeordneten Abstreifern des erfindungsgemäßen Klassierrostes,
Figur 4 eine perspektivische Detaildarstellung eines Maschinenrahmens und einer ersten Verbindungsvorrichtung des erfindungsgemäßen Klassierrostes,
Figur 5 eine perspektivische Ansicht auf zwei Trägerbleche des erfindungsgemäßen Klassierrostes, an denen die Abstreifer angebracht sind und die von der ersten Verbindungsvorrichtung gehaltenen werden,
Figur 6 eine perspektivische Detailansicht der Trägerbleche und ersten Verbindungsvorrichtung aus Figur 5,
Figur 7 eine Perspektivansicht auf eine Befestigungseinrichtung der ersten Verbindungsvorrichtung des erfindungsgemäßen Klassierrostes,
Figur 8 eine auf das Trägerblech mit daran befestigten Abstreifern des erfindungsgemäßen Klassierrostes,
Figur 9 eine perspektivische Schnittansicht des Trägerblechs mit daran angebrachtem Abstreifer,
Figur 10 eine perspektivische Schnittansicht des Trägerblechs,
Figur 11 eine Perspektivdarstellung eines Montage-Elements des erfindungsgemäßen Klassierrostes,
Figur 12 eine vergrößerte Perspektivdarstellung des Montage-Elements des erfindungsgemäßen Klassierrostes,
Figur 13 eine perspektivische Ansicht auf den Klassierrost gemäß der Erfindung unter Auslassung der Darstellung von Antrieben,
Figur 14 eine perspektivische Ansicht auf den Klassierrost gemäß der Erfindung unter Auslassung der Darstellung von Antrieben und Seitenteilen des Maschinenrahmens,
Figur 15 eine Detaildarstellung des Maschinenrahmens und des Montage-Elements des erfindungsgemäßen Klassierrostes, wenn das Montage-Element mit dem Trägerblech verbunden wird,
Figur 16 eine Detaildarstellung des Maschinenrahmens, des Trägerblechs und des Montage-Elements des erfindungsgemäßen Klassierrostes, nachdem das Montage-Element mit dem Trägerblech verbunden wird,
Figur 17 eine Detaildarstellung des Maschinenrahmens, des Trägerblechs und des Montage-Elements des erfindungsgemäßen Klassierrostes, wenn das Trägerblech mit Hilfe einer zweiten Verbindungsvorrichtung in Richtung des Grundblechs bewegt wird, und
Figur 18 eine Detaildarstellung des Maschinenrahmens, des Trägerblechs und des Montage-Elements des erfindungsgemäßen Klassierrostes, wenn das Trägerblech seitlich aus dem Maschinenrahmen herausgezogen wird.

In Figur 1 ist in perspektivischer Ansicht ein erfindungsgemäßes Klassierrost 1 dargestellt, welches in dem gezeigten Ausführungsbeispiel einen Maschinenrahmen 2, welcher auf einem Grundblech 3 steht, und eine Vielzahl von Siebwellen 4 umfasst. Die Siebwellen 4 sind in einer Längsrichtung 5 des Maschinenrahmens 2 hintereinander liegend an dem Maschinenrahmen 2 drehbar gelagert, wobei jeder Siebwelle 4 ein Antrieb 6 zugeordnet ist, welcher die jeweilige Siebwelle 4 drehend antreibt. Dabei sind die Siebwellen 4 in jeweiligen Lagergehäusen gelagert, wobei die Lagergehäuse an dem Maschinenrahmen 2 montiert sind, so dass die Siebwellen 4 über die Lagergehäuse an dem Maschinenrahmen 2 gelagert sind. Ferner sind die Antriebe 6 abwechselnd auf sich gegenüberliegenden Seiten des Maschinenrahmens 2 angebracht. Die Figur 2 zeigt eine perspektivische Schnittansicht des Klassierrostes 1 quer zur Längsrichtung 5 des Maschinenrahmens 2, woraus zu erkennen ist, dass jeder Siebwelle 4 ein Trägerblech 7 zugeordnet ist, welches mit Abstreifern 8 ausgestattet ist. Auf jeder Siebwelle 4 sind mehrere Scheiben 9, genauer gesagt Dreibogenscheiben 9, ausgebildet, die zueinander beabstandet angeordnet sind, wobei der Abstand zwischen benachbarten Scheiben 9 einen Zwischenraum 10 definiert. Ein jeweiliges Trägerblech 7 ist unterhalb der zugeordneten Siebwelle 4 angeordnet, d.h. ein jeweiliges Trägerblech 7 ist vertikal versetzt zu der entsprechenden Siebwelle 4 angeordnet. Dabei erstrecken sich die Abstreifer 8 in die von benachbarten Scheiben 9 ausgebildeten Zwischenräume 10, wie es zum Beispiel der Figur 3 zu entnehmen ist, die eine perspektivische Detailansicht auf die mit Scheiben 9 versehenen Siebwellen 4 und auf die unterhalb der Siebwellen 4 angeordneten Abstreifer 8 zeigt. Statt einer Ausgestaltung der Siebwellen 4 mit Dreibogenscheiben 9, wie es das Ausführungsbeispiel in den Figuren zeigt, ist es auch denkbar, dass die Erfindung auf Siebwellen 4 mit Sternarmen oder Fingern angewendet werden kann. Die Siebwellen 4 können mit Gusssegmenten bestückt sein, welche die Scheibenkontur aufgesteckter bzw. aufgeschweißter Scheiben 9 aufweisen, wobei die Scheiben statt der Dreibogen-Kontur auch Ausnehmungen aufweisen können.

Die Trägerbleche 7 sind nicht direkt am Maschinenrahmen 2 befestigt. Erfindungsgemäß ist vorgesehen, dass die Trägerbleche 7 über eine erste Verbindungsvorrichtung 11 an dem Maschinenrahmen 2 befestigt sind. Dabei ist die erste Verbindungsvorrichtung 11 über eine lösbare Verbindung 12 (siehe zum Beispiel Figur 4) mit dem Maschinenrahmen 2 verbunden und trägt zumindest eines der Trägerbleche 7. Die lösbare Verbindung 12 ist in dem Ausführungsbeispiel als Schraubverbindung ausgeführt, wobei auch andere lösbare Verbindungen denkbar sind. Wie dem in den Figuren gezeigten Ausführungsbeispiel zu entnehmen ist, trägt die erste Verbindungsvorrichtung 11 zwei Trägerbleche 7. Dabei weist die erste Verbindungsvorrichtung 11 ein Paar von Befestigungseinrichtungen 14 auf, wie es in der Figur 5 zu sehen ist. Eine jeweilige Befestigungseinrichtung 14 ist an einem von zwei Längsenden 15 des Trägerblechs 7 lösbar befestigt, wie beispielsweise die Figuren 5 und 6 zeigen. Dabei umfasst eine jeweilige Befestigungseinrichtung 14 eine Befestigungsfläche 16 und eine Aufnahmefläche 17, wie es zum Beispiel die Figur 7 zeigt. Die Befestigungseinrichtung 14 ist winkelförmig ausgebildet, wobei sich die Befestigungsfläche 16 im Wesentlichen senkrecht zu der Aufnahmefläche 17 erstreckt. Im eingebauten Zustand des Trägerblechs 7 am Maschinenrahmen 2 liegt die Befestigungsfläche 16 an einer Anlagefläche 18 des Maschinenrahmens 2 an, wie es unter anderem aus Figur 4 ersichtlich ist. Dabei ist die Befestigungsfläche 16 einer jeweiligen Befestigungsvorrichtung 14 zum Beispiel über eine Schraubverbindung an dem Maschinenrahmen 2 lösbar befestigt. Die Aufnahmefläche 17 der Befestigungseinrichtung 14 erstreckt sich dabei von der Anlagefläche 18 weg und ist zur Halterung von zumindest einem Trägerblech 7 ausgebildet. Mit Bezug auf das in den Figuren gezeigte Ausführungsbeispiel sind zwei Trägerbleche 7 mit der Aufnahmefläche 17 lösbar verbunden. Zu diesem Zweck ist ein jeweiliges Längsende 15 eines jeden Trägerblechs 7 mit einem Tragzapfen 19 ausgebildet, wie es in Figur 8 gezeigt ist. Ein solcher Tragzapfen 19 ist im montierten Zustand des Trägerblechs 7 an der ersten Verbindungsvorrichtung 11 in eine Durchgangsöffnung 20 (siehe Figur 7) eingesteckt, die in der Aufnahmefläche 17 einer jeweiligen Befestigungseinrichtung 14 ausgebildet ist. Dabei weist der Tragzapfen 19 in dem gezeigten Ausführungsbeispiel ein Gewinde auf, so dass das freie Ende des Tragzapfens 19 mittels einer Mutter mit der Aufnahmefläche 17 lösbar verbunden werden kann, wie es in Figur 6 gezeigt ist. Die Durchgangsöffnung 20 erstreckt sich in Richtung der Anlagefläche 18, so dass der Tragzapfen 19 in vertikaler Richtung bewegbar aufgenommen ist. Eine vertikale Justierung jedes Trägerblechs 7 und damit der an dem Trägerblech 7 befestigten Abstreifer 8 lässt sich durch eine Stellschraube 28 bewirken, die vertikal in die Durchgangsbohrung 20 einschraubbar ist (siehe zum Beispiel Figur 4). Je nach Einschraubtiefe der Stellschraube 28 lässt sich damit die vertikale Distanz der Abstreifer 8 zu der zugeordneten Siebwelle 4 über die Justierung des Trägerblechs 7 individuell einstellen. Bei dem gezeigten Ausführungsbeispiel weist die Aufnahmefläche 17 einer jeden Befestigungseinrichtung 14 zusätzlich zwei Aufnahmeausnehmungen 21 auf, wobei die Anzahl der Aufnahmeausnehmungen 21 mit der Anzahl der Trägerbleche 7 übereinstimmt, die an der Befestigungseinrichtung 14 angebracht sind bzw. die von der ersten Verbindungsvorrichtung 11 fixiert sind. Ein jeweiliges Längsende 15 des Trägerblechs 7 ist dabei in die zugeordnete Aufnahmeausnehmung 21 eingeschoben angeordnet.

Ferner sind in den Figuren 9 und 10 Schnittdarstellungen des Trägerblechs 7 gezeigt. Das Trägerblech 7 weist eine Montagefläche 22 auf, die schräg verlaufend ausgebildet ist. Auf der Montagefläche 22 des Trägerblechs 7 liegen die Abstreifer 8 auf, die über eine Schraubverbindung mit dem Trägerblech 7 lösbar verbunden sind, wodurch ein einfacher Austausch eines beschädigten oder verschlissenen Abstreifers 8 möglich ist. Zu diesem Zweck sind in der Montagefläche 22 des Trägerblechs 7 mehrere Befestigungsbohrungen 23 ausgebildet, wobei die Anzahl der Befestigungsbohrungen zumindest der Anzahl der an dem Trägerblech 7 befestigten Abstreifer 8 entspricht. Durch eine jeweilige Befestigungsbohrung 23 erstreckt sich von der der Montagefläche 22 abgewandten Seite ein Befestigungselement 24, welches in dem gezeigten Ausführungsbeispiel eine Schraube ist, wobei sich der Kopf der Schraube an der Bohrung auf der dem Abstreifer 8 abgewandten Seite des Trägerblechs 7 abstützt. Mit Hilfe des Befestigungselements 24 ist ein jeweiliger Abstreifer 8 an der Montagefläche 22 angedrückt bzw. angepresst befestigt. Alternativ zu dem Befestigungselement 24 ist es auch denkbar, dass eine Befestigung der Abstreifer 8 mit Hilfe einer Klemmung oder einer Einspannung erfolgen kann. Ein jeweiliger Abstreifer 8 kann aus einem einzigen Material oder aus mehreren Materialien bestehen. Ferner kann ein jeweiliger Abstreifer 8 aus mehreren Bauteilen bestehen. Beispielhaft seien hier Abstreifer 8 als ein Bauteil aus einem verschleißfesten Material, Abstreifer 8 aus einem Grundblech mit aufgeschweißten und aus Verbundwerkstoffen bestehenden Verschleißschutzkomponenten oder Abstreifer 8 aus einem Grundblech mit aufgeklebten, aufgeschweißten oder aufgeschraubten Hartmetallkomponenten.

Wie den Figuren 9 und 10 aber auch zu entnehmen ist, ist in jedem Trägerblech 7 eine sich länglich erstreckende Verbindungsausnehmung 25 ausgebildet. Die Verbindungsausnehmung 25 ist T-förmig ausgeformt und dient zur formschlüssigen Verbindung mit einem schienenförmigen Montage-Element 26, welches aus den Figuren 11 und 12 ersichtlich ist. Das Montage-Element 26 weist mehrere Verbindungsansätze 27 auf, die von dem Montage-Element 26 hervorstehen. Dabei weisen die Verbindungsansätze 27 einen komplementär zu der Verbindungsausnehmung 25 ausgebildete Querschnittsform auf, so dass das schienenförmige Montage-Element 26 mit den Verbindungsansätzen 27 seitlich in die Verbindungsausnehmung 25 eines Trägerblechs 7 einschiebbar ist, wobei die Verbindungsausnehmung 25 und die Verbindungsansätze 27 eine formschlüssige Verbindung 36 (siehe zum Beispiel Figur 17) ausbilden. Das Montage-Element 26 dient dabei dem Zweck, dass bei einer Demontage das Trägerblech 7 nicht direkt auf dem Grundblech 3 abgesetzt wird. Vielmehr liegt das Montage-Element 26 bei Demontage und Montage eines Trägerblechs 7 auf dem Grundblech 3 auf, so dass das auszutauschende Trägerblech 7 seitlich aus dem Maschinenrahmen 2 herausgezogen oder das einzubauende Trägerblech 7 seitlich in den Maschinenrahmen 2 hineingeschoben werden kann. Folglich ist der mit dem komplementär zu der Verbindungsausnehmung 25 ausgebildete Verbindungsansatz 27 des Montage-Elements 26 in die Verbindungsausnehmung 25 des Trägerblechs 7 einschiebbar, so dass ein seitliches Herausziehen aus dem Maschinenrahmen 2 eines zu demontierenden Trägerblechs 7 oder ein seitliches Einschieben in den Maschinenrahmen 2 eines zu montierenden Trägerblechs 7 möglich ist. Alternativ zu den mehreren Verbindungsansätzen 27 kann auch nur ein durchgängiger Verbindungsansatz 27 an dem Montage-Element 26 ausgebildet sein. Es versteht sich, dass vor dem Einschieben des Montage-Elements 26 zuvor die Stellschraube 28 und die Befestigungseinrichtung 14 entfernt werden müssen.

Um bei einem Austausch das Trägerblech 7 aus seiner in Figur 16 gezeigten Einbauposition abzusenken oder um bei einem Einbau das Trägerblech 7 aus einer in Figur 17 gezeigten und im Vergleich zur Einbauposition abgesenkten Wartungsposition zurück in die Einbauposition anzuheben, ist erfindungsgemäß eine zweite Verbindungsvorrichtung 29 vorgesehen, die an dem Maschinenrahmen 2 befestigt ist, wobei es nicht erforderlich ist, dass die zweite Verbindungsvorrichtung 29 dauerhaft bzw. permanent an dem Maschinenrahmen 2 befestigt ist. Denkbar ist es auch, dass die zweite Verbindungsvorrichtung 29 nur dann und damit temporär an dem Maschinenrahmen 2 befestig ist, wenn ein Trägerblech 7 auszutauschen ist oder wenn die Abstreifer 8 eines Trägerblechs 7 zu erneuern oder auszutauschen sind. Die zweite Verbindungsvorrichtung 29 ist aus den Figuren 16 und 17 ersichtlich und trägt die erste Verbindungsvorrichtung 11, wenn die lösbare Verbindung 12 (siehe Figur 4) gelöst ist, d.h. wenn die Verschraubung gelöst ist und damit die Befestigungsfläche 16 der entsprechenden Befestigungseinrichtung 14 nicht mehr mit der Anlagefläche 18 des Maschinenrahmens 2 verschraubt ist. Darüber hinaus ist die zweite Verbindungsvorrichtung 29 derart ausgebildet, dass sie die erste Verbindungsvorrichtung 11 in eine von den Siebwellen 4 wegweisende Richtung 30 (siehe Pfeil 30 in Figur 16) sowie in eine zu dem Grundblech 3 hinweisende Richtung bewegt. Die Darstellungen der Figuren 13 und 14 sollen die Anordnung der zweiten Verbindungsvorrichtung 29 am Maschinenrahmen 2 verdeutlichen, wobei in Figure 13 auf eine Darstellung der Antriebe 6 und in Figur 14 zusätzlich auf eine Darstellung von Teilen des Maschinenrahmens 2 verzichtet wurde. Wie aus den Figuren 13 und 14 zu erkennen ist, weist die zweite Verbindungsvorrichtung 29 ein Paar von Höhenverstellungseinrichtungen 31 auf, die sich in dem dargestellten Ausführungsbeispiel am Maschinenrahmen 2 abstützen und die auf sich gegenüberliegenden Seiten des Maschinenrahmens 2 befestigt sind. Alternativ zu einer abstützenden Anordnung können die Höhenverstellungseinrichtungen 31 auch an dem Maschinenrahmen 2 eingeschraubt sein, ohne sich an dem Maschinenrahmen 2 abzustützen. Eine jeweilige Höhenverstellungseinrichtung 31 kann beispielsweise als ein Hydraulikzylinder ausgebildet sein. In dem dargestellten Ausführungsbeispiel ist eine jeweilige Höhenverstellungseinrichtung 31 allerdings als eine Gewindespindel 32 ausgebildet. Eine jeweilige Gewindespindel 32 umfasst zusätzlich zumindest eine Endlagerung 33 und eine Gewindemutter 34, wobei sich die Endlagerung 33 an dem Maschinenrahmen 2 abstützt und sich die Gewindespindel 32 durch ein in der Befestigungsfläche 16 einer jeweiligen Befestigungseinrichtung 14 ausgebildetes Durchgangsloch 35 hindurch erstreckt, wie es beispielsweise aus der Zusammenschau der Figuren 7 und 16 ersichtlich ist. Nach dem Lösen der lösbaren Verbindung 12 zwischen einer jeweiligen ersten Verbindungsvorrichtung 11 und dem Maschinenrahmen 2 trägt die zweiter Verbindungsvorrichtung 29 die erste Verbindungsvorrichtung 11. Genauer gesagt trägt die Höhenverstellungseinrichtung 31 eine zugeordnete Befestigungseinrichtung 14, nachdem die Befestigungsvorrichtung 14 von dem Maschinenrahmen 2 gelöst ist, wobei sich die entsprechende Gewindespindel 32 durch das in der Befestigungsfläche 16 der zugeordneten Befestigungseinrichtung 14 ausgebildete Durchgangsloch 35 hindurch erstreckt, die Endlagerung 33 sich auf dem Maschinenrahmen 2 abstützt und die Gewindemutter 34 die zugeordnete Befestigungseinrichtung 14 trägt.

Nachstehend wird mit Bezug auf die Figuren 15 bis 18 ein Verfahren zur Demontage eines mit Abstreifern 8 ausgestatteten Trägerblechs 7 des Klassierrostes 1 beschrieben, wobei es ersichtlich ist, dass die Montage eines zu montierenden Trägerblechs 7 in umgekehrter Reihenfolge der Demontage erfolgt. Zu Beginn des Verfahrens wird das Montage-Element 26 mit dem zu demontierenden Trägerblech 7 formschlüssig und/oder kraftschlüssig verbunden. Mit Bezug auf Figur 15 ist ersichtlich, dass zwei Montage-Elemente 26 seitlich in den Maschinenrahmen 2 eingeschoben werden, wobei jedes Montage-Element 26 einem von zwei Trägerblechen 7 zugeordnet ist, welche von der ersten Verbindungsvorrichtung 11 fixiert sind und parallel zueinander verlaufend gehalten sind. Bei diesem Verfahrensschritt werden somit zwei Trägerbleche 7, die an ihren Längsenden 15 von jeweiligen Befestigungseinrichtungen 14 fixiert sind, mit jeweils einem Montage-Element 26 ausgestattet, indem das jeweilige Montage-Element 26 mit seinen Verbindungsansätzen 27 in die Verbindungsausnehmung 25 des zugeordneten Trägerblechs 7 eingeschoben wird, wodurch zwischen dem jeweiligen Montage-Element 26 und dem zugeordneten Trägerblech 7 die formschlüssige Verbindung 36 ausgebildet wird. Das Einschieben der Montage-Elemente 26 ist in Figur 15 gezeigt, wobei die Montage-Elemente 26 hier noch nicht vollständig eingeschoben sind.

Dies ist erst in Figur 16 der Fall, denn hier sind die Montage-Elemente 26 mit ihren Verbindungsansätzen 27 vollständig in die Verbindungsausnehmungen 25 der Trägerbleche 7 eingeschoben. Im Anschluss daran wird die lösbare Verbindung 12 von erster Verbindungsvorrichtung 11 und Maschinenrahmen 2 gelöst, d.h. auf jeder Seite des Maschinenrahmens 2 werden die Befestigungseinrichtungen 14 vom Maschinenrahmen 2 abgeschraubt. Durch das Abschrauben bzw. Lösen der Schraubverbindungen wird die Last der mit Abstreifern 8 ausgestatteten zwei Trägerbleche 7 von der zweiten Verbindungsvorrichtung 29 getragen, d.h. dass nach dem Lösen der Schraubverbindungen zwei Trägerbleche 7 von den beiden Höhenverstellungseinrichtungen 31 getragen werden. Dabei kann die zweite Verbindungsvorrichtung 29 mit den beiden Höhenverstellungsvorrichtungen 31 permanent an dem Maschinenrahmen 2 befestigt sein. Alternativ ist auch ein Zwischenverfahrensschritt denkbar, bei welchem vor dem Lösen der lösbaren Verbindung 12 die zweite Verbindungsvorrichtung 29 an dem Maschinenrahmen befestigt wird.

In einem darauffolgenden Verfahrensschritt wird dann mit Hilfe der zweiten Verbindungsvorrichtung 29 das Trägerblech 7 mitsamt des daran formschlüssig befestigten Montage-Elements 26 in Richtung des Grundblechs 3 bewegt, was in Figur 17 gezeigt ist. In Figur 17 sind die beiden Trägerbleche 7, an deren beiden Längsenden 15 die Befestigungseinrichtungen 14 angebracht sind und die mit den Montage-Elementen 26 verbunden sind, abgesenkt angeordnet, wobei die Montage-Elemente 26 auf dem Grundblech 3 aufliegen. Alternativ ist es denkbar, dass die Montage-Elemente 26 statt auf dem Grundblech 3 auf einer entsprechend eingerichteten Aufnahmekonsole aufliegen können. Die zweite Verbindungsvorrichtung 29 mit ihren Höhenverstellungseinrichtungen 31 senkt folglich die Trägerbleche 7, an denen die Montage-Elemente 26 formschlüssig befestigt sind, solange ab, bis die Montage-Elemente 26 auf dem Grundblech 3 aufliegen.

Wenn die Montage-Elemente 26 auf dem Grundblech 3 aufliegen, können in einem optionalen Verfahrensschritt die auf dem Grundblech 3 aufliegenden Montage-Elemente 26 an dem Maschinenrahmen 2 oder an dem Grundblech 3 befestigt werden, damit bei den weiteren Verfahrensschritten die Montage-Elemente 26 ihre Position für eine spätere Montage der Trägerbleche 7 beibehalten und nicht neu ausgerichtet werden müssen.

In einem weiteren optionalen Verfahrensschritt können dann, wenn die Montage-Elemente 26 auf dem Grundblech 3 aufliegen und, die erste Verbindungsvorrichtung 11 von den zu demontierenden Trägerblechen 7 gelöst werden. Dieser Schritt des Lösens kann erfolgen, bevor die Trägerbleche 7 seitlich aus dem Maschinenrahmen 2 herausgezogen werden.

Zwingend ist dann wieder der Verfahrensschritt, dass die formschlüssigen Verbindungen 36 zwischen den Trägerblechen 7 und der Montage-Elemente 26 gelöst werden und die Trägerbleche 7 quer zur Längsrichtung 5 des Maschinenrahmens 2 seitlich aus dem Maschinenrahmen 2 herausgezogen werden. Das Lösen der formschlüssigen Verbindungen 36 erfolgt bei dem in den Figuren dargestellten Ausführungsbeispiel durch das seitliche Herausziehen der Trägerbleche 7, wobei auch alternative Möglichkeiten zur lösbaren und ggf. formschlüssigen Verbindung von Montage-Element 26 und Trägerblech 7 denkbar sind, die vor dem seitlichen Herausziehen ein Lösen als separaten Verfahrensschritt erforderlich machen können. Nachdem die Trägerbleche 7 seitlich aus dem Maschinenrahmen 2 herausgezogen worden sind, können entweder die Abstreifer 8 ersetzt oder Instand gesetzt werden oder es kann ein neues Trägerblech 7 mit neuen Abstreifern 8 verwendet und wieder an dem Maschinenrahmen 2 des Klassierrostes 1 befestigt werden, wobei die Montage dann in umgekehrter Reihenfolge der Demontage erfolgt.

Zusammenfassend werden durch die Erfindung ein Klassierrost 1 und ein Verfahren zur Verfügung gestellt, welche es dem Betreiber ermöglichen, den Austausch und die Einstellung der Abstreifer 8 so vorzunehmen, dass weder Einbauten in die Schurren noch Montage bzw. Wartung in einem schwer zugänglichen Arbeitsbereich unterhalb des Klassierrostes 1 stattfinden müssen. Erfindungsgemäß sind ein Trägerblech 7 zur Montage der Abstreifer 8 und ein Verbindungssystem, welches die erste Verbindungsvorrichtung 11 und die zweite Verbindungsvorrichtung 29 umfasst, vorgesehen, um die Abstreifer 8 einzustellen sowie die Einheit aus Trägerblech 7 und Abstreifer 8 am Maschinenrahmen 2 zu fixieren. Die Demontage des Trägerblechs 7 erfolgt seitlich aus dem Maschinenrahmen 2 und somit außerhalb des Gefahrenbereiches, so dass das Trägerblech 7 zum Beispiel mit neuen Abstreifern 8 bestückt werden kann, was die Aufstellung eines Gerüstes oder von Podesten unterhalb des Klassierrostes 1 in der Schurre überflüssig macht. Nach Einführen des Trägerblechs 7 in den Innenraum des Maschinenrahmens 2, was durch zusätzlich anzubringende, am Maschinenrahmen 2 befestigbare und schienenförmig ausgebildete Montage-Elemente 26 erfolgt, muss das Trägerblech 7 in das Verbindungssystem eingebaut werden. Dieses ermöglicht es den Maschinenbediener bzw. dem Anlagenbetreiber, die Höheneinstellung der Abstreifer 8 vorzunehmen. Integriert ist dabei eine Feinjustierung für eine exakte Einstellung. Die Höhenverstellung kann dabei, je nach Ausführung, über eine elektrisch angetriebene oder manuell genutzte Gewindespindel 32 (Trapez, oder Kugel) oder durch den Einsatz eines Hydraulikzylinders erfolgen. Die Feinjustierung erfolgt mittels Stellschrauben 28 für jedes Trägerblech 7 separat.

Erfindungsgemäß dient die erste Verbindungsvorrichtung 11 mit ihrem Paar von Befestigungseinrichtungen 14 zur Aufnahme der Trägerbleche 7 mit den daran befestigten Abstreifern 8, wobei die erste Verbindungsvorrichtung 11 eine temporäre Befestigung der zweiten Verbindungsvorrichtung 29 mit den Höhenverstellungseinrichtungen 31 ermöglicht. Die erste Verbindungsvorrichtung 11 in Form des Paares von Befestigungsvorrichtungen 14 ist am Maschinenrahmen 2 befestigt und trägt damit zur Steifigkeit des Maschinenrahmens 2 des Klassierrostes 1 bei. Darüber hinaus ermöglichen die Befestigungsvorrichtungen 14 der ersten Verbindungsvorrichtung 11 eine Feineinstellung der Trägerbleche 7 und damit der Abstreifer 8. Die Trägerbleche 7 selbst bieten eine Montagefläche 22 für die Abstreifer 8, wobei die Befestigungsbohrungen 23 der Abstreifer geschützt auf der der Montagefläche 22 abgewandten Seite des Trägerblechs 7 angeordnet sind, um einen freien Fall von Material zu gewährleisten. Zusätzlich dienen die Trägerbleche 7 zur Aufnahme der Montage-Elemente 26 und bieten eine Anlagefläche zur exakten Ausrichtung der Abstreifer 8, wobei die Trägerbleche 7 im montierten Zustand an dem Klassierrost 1 zur Querversteifung des Maschinenrahmens 2 dienen. Das schienenförmige Montage-Element 26 erlaubt eine exakte Führung der Trägerbleche 7 bei einer Montage und Demontage des Trägerblechs 7. Auch dient das Montage-Element 26 als Sicherheitsbauteil, falls die zweite Verbindungsvorrichtung 29 versagt oder unsachgemäß verbaut wird. Bei der Demontage stützt sich das Montage-Element 26 an dem Grundblech 3 des Maschinenrahmens 2 ab, wobei das Montage-Element sicher und vor Verschmutzung geschützt außerhalb des Klassierrostes 1 gelagert werden kann, wenn keine Wartung der Trägerbleche 7 erforderlich ist und sich das Klassierrost 1 im Betrieb befindet.

Erfindung gehört alles dasjenige, was in den Ansprüchen dargestellt ist.

## Patentansprüche

1. Klassierrost (1) mit einem auf einem Grundblech (3) stehenden Maschinenrahmen (2) und einer Vielzahl von mit Scheiben (9) oder Sternarmen versehenen Siebwellen (4), welche in einer Längsrichtung (5) des Maschinenrahmens (2) hintereinander liegend drehbar an dem Maschinenrahmen (2) gelagert sind, wobei jeder Siebwelle (4) ein Trägerblech (7) zugeordnet ist, welches vertikal versetzt zu der entsprechenden Siebwelle (4) angeordnet ist und welches mit Abstreifern (8) ausgestattet ist, die sich in von benachbarten Scheiben (9) oder Sternarmen der zugeordneten Siebwelle (4) ausgebildete Zwischenräume (10) hinein erstrecken,
**dadurch gekennzeichnet, dass**
eine erste Verbindungsvorrichtung (11) über eine lösbare Verbindung (12) mit dem Maschinenrahmen (2) verbunden ist und zumindest eines der Trägerbleche (7) trägt, wobei eine zweite Verbindungsvorrichtung (29) an dem Maschinenrahmen (2) befestigt ist, welche nach dem Lösen der lösbaren Verbindung (12) die erste Verbindungsvorrichtung (11) trägt und welche die erste Verbindungsvorrichtung (11) in eine von den Siebwellen (4) wegweisende und zu dem Grundblech (3) hinweisende Richtung (30) bewegend ausgebildet ist.

2. Klassierrost (1) nach Anspruch 1, **dadurch gekennzeichnet, dass** die erste Verbindungsvorrichtung (11) ein Paar von Befestigungseinrichtungen (14) aufweist, wobei eine jeweilige Befestigungseinrichtung (14) an einem von zwei Längsenden (15) des Trägerblechs (7) lösbar befestigt ist und eine Befestigungsfläche (16), welche auf einer Anlagefläche (18) des Maschinenrahmens (2) anliegend befestigbar ist, und eine Aufnahmefläche (17), welche mit zumindest einem der Trägerbleche (7) lösbar verbindbar ist, umfasst.

3. Klassierrost (1) nach Anspruch 2, **dadurch gekennzeichnet, dass** ein jeweiliges Längsende (15) des Trägerblechs (7) mit einem Tragzapfen (19) ausgebildete ist, welcher in eine in der Aufnahmefläche (17) einer jeweiligen Befestigungseinrichtung (14) ausgebildeten Durchgangsöffnung (20) eingesteckt fixierbar ist.

4. Klassierrost (1) nach Anspruch 2 oder 3, **dadurch gekennzeichnet, dass** die Aufnahmefläche (17) einer jeweiligen Befestigungseinrichtung (14) eine Aufnahmeausnehmung (21) aufweist, in welche ein jeweiliges Längsende (15) des Trägerblechs (7) einschiebbar ist.

5. Klassierrost (1) nach einem der vorhergehenden Ansprüche, **dadurch gekennzeichnet, dass** ein jeweiliges Trägerblech (7) eine sich länglich erstreckende Verbindungsausnehmung (25) aufweist, in welche eine mit einem komplementär zu der Verbindungsausnehmung (25) ausgebildeter Verbindungsansatz (27) eines Montage-Elements (26) einschiebbar ist, welches ein seitliches Herausziehen aus dem Maschinenrahmen (2) eines zu demontierenden Trägerblechs (7) oder ein seitliches Einschieben in den Maschinenrahmen (2) eines zu montierenden Trägerblechs (7) ermöglichend ausgebildet ist.

6. Klassierrost (1) nach einem der vorhergehenden Ansprüche, **dadurch gekennzeichnet, dass** das Trägerblech (7) eine Montagefläche (22) aufweist, in welcher für jeden der Abstreifer (8) eine Befestigungsbohrung (23) ausgebildet ist, durch welches sich ein Befestigungselement (24) von der der Montagefläche (22) abgewandten Seite hindurch erstreckt und den entsprechenden Abstreifer (8) auf die Montagefläche (22) angepresst befestigt.

7. Klassierrost (1) nach einem der Ansprüche 2 bis 6,
**dadurch gekennzeichnet, dass** die zweite Verbindungsvorrichtung (29) ein Paar von Höhenverstellungseinrichtungen (31) aufweist, die auf sich gegenüberliegenden Seiten des Maschinenrahmens (2) befestigt sind.

8. Klassierrost (1) nach Anspruch 7, **dadurch gekennzeichnet, dass** eine jeweilige Höhenverstellungseinrichtung (31) als eine Gewindespindel (32) ausgebildet ist, wobei sich eine jeweilige Gewindespindel (32) durch ein in der Befestigungsfläche (16) einer jeweiligen Befestigungseinrichtung (14) ausgebildetes Durchgangsloch (35) hindurch erstreckt, und wobei eine jeweilige Gewindespindel (32) eine jeweilige Befestigungseinrichtung (14) nach dem Lösen der lösbaren Verbindung (12) trägt.

9. Klassierrost (1) nach Anspruch 7, **dadurch gekennzeichnet, dass** eine jeweilige Höhenverstellungseinrichtung (31) als ein Hydraulikzylinder ausgebildet ist.

10. Verfahren zur Demontage eines mit Abstreifern (8) ausgestatteten Trägerblechs (7) eines Klassierrostes (1) nach Anspruch 1,
wobei ein Montage-Element (26) mit dem zu demontierenden Trägerblech (7) formschlüssig und/oder kraftschlüssig verbunden wird,
wobei die lösbare Verbindung (12) von erster Verbindungsvorrichtung (11) und Maschinenrahmen (2) gelöst wird, so dass die Last des mit Abstreifern (8) ausgestatteten Trägerblechs (7) von der zweiten Verbindungsvorrichtung (29) getragen wird,
wobei mit Hilfe der zweiten Verbindungsvorrichtung (29) das Trägerblech (7) mitsamt des daran formschlüssig und/oder kraftschlüssig befestigten Montage-Elements (26) in Richtung des Grundblechs (3) bewegt wird, bis das Montage-Element (26) auf dem Grundblech (3) aufliegt, und
wobei die formschlüssige und/oder kraftschlüssige Verbindung (36) zwischen dem Trägerblech (7) und des Montage-Elements (26) gelöst wird und das Trägerblech (7) quer zur Längsrichtung (5) des Maschinenrahmens (2) seitlich aus dem Maschinenrahmen (2) herausgezogen wird.

11. Verfahren nach Anspruch 10, wobei vor dem Lösen der lösbaren Verbindung (12) die zweite Verbindungsvorrichtung (29) an dem Maschinenrahmen (2) befestigt wird.

12. Verfahren nach Anspruch 10, wobei vor dem seitlichen Herausziehen des Trägerblechs (7) aus dem Maschinenrahmen (2) die erste Verbindungsvorrichtung (11) von dem zu demontierenden Trägerblech (7) gelöst wird.

13. Verfahren nach Anspruch 12, wobei das auf dem Grundblech (3) aufliegende Montage-Element (26) an dem Maschinenrahmen (2) oder an dem Grundblech (3) befestigt wird.

## Claims

1. A classifying grate (1) with a machine frame (2) standing on a base plate (3) and a multiplicity of screen shafts (4) provided with discs (9) or star arms, which screen shafts are mounted rotatably on the machine frame (2) lying one behind another in a longitudinal direction (5) of the machine frame (2), wherein each screen shaft (4) has a support plate (7) assigned to it, which is arranged vertically offset to the corresponding screen shaft (4) and which is equipped with scrapers (8), which extend into gaps (10) formed by adjacent discs (9) or by star arms of the assigned screen shaft (4),
**characterised in that**
a first connecting device (11) is connected to the machine frame (2) via a detachable connection (12) and carries at least one of the support plates (7), wherein a second connecting device (29) is fastened to the machine frame (2), which carries the first connecting device (11) after the release of the detachable connection (12) and which is designed to move the first connecting device (11) in a direction (30) pointing away from the screen shaft (4) and pointing towards the base plate (3).

2. The classifying grate (1) according to claim 1, **characterised in that** the first connecting device (11) comprises a pair of fastening devices (14), wherein a respective fastening device (14) is detachably fastened to one of two longitudinal ends (15) of the support plate (7) and comprises an attachment surface (16), which can be attached in an abutting manner on a bearing surface (18) of the machine frame (2), and a receiving surface (17), which can be detachably connected to at least one of the support plates (7).

3. The classifying grate (1) according to claim 2, **characterised in that** a respective longitudinal end (15) of the support plate (7) is constituting with a support pin (19), which can be fixed plugged into a through-opening (20) formed in the receiving surface (17) of a respective fastening device (14).

4. The classifying grate (1) according to claim 2 or 3, **characterised in that** the receiving surface (17) of a respective fastening device (14) comprises a receiving recess (21), into which a respective longitudinal end (15) of the support plate (7) can be inserted.

5. The classifying grate (1) according to any one of the preceding claims, **characterised in that** a respective support plate (7) comprises an elongated connecting recess (25), into which a connecting extension (27) of an assembly element (26) formed complementary to the connecting recess (25) can be inserted, which can be constituted so as to enable a support plate (7) to be dismantled to be pulled out laterally from the machine frame (2) or a support plate (7) to be assembled to be inserted laterally into the machine frame (2).

6. The classifying grate (1) according to any one of the preceding claims, **characterised in that** the support plate (7) comprises a mounting surface (22), in which a fastening bore (23) is constituted for each of the scrapers (8), through which a fastening element (24) extends from the side facing away from the mounting surface (22) and fastens the corresponding scraper (8) pressed onto the mounting surface (22).

7. The classifying grate (1) according to any one of claims 2 to 6, **characterised in that** the second connecting device (29) comprises a pair of height adjustment devices (31) which are fastened on opposite sides of the machine frame (2).

8. The classifying grate (1) according to claim 7, characterised a respective height adjustment device (31) is designed as a threaded spindle (32), wherein a respective threaded spindle (32) extends through a respective through-hole (35) formed in the attachment surface (16) of a respective fastening device (14), and wherein a respective threaded spindle (32) carries a respective fastening device (14) after the detachable connection (12) has been released.

9. The classifying grate (1) according to claim 7, characterised a respective height adjustment device (31) is designed as a hydraulic cylinder.

10. A method for dismantling a support plate (7) equipped with scrapers (8) of a classifying grate (1) according to claim 1,
wherein an assembly element (26) is positively and/or non-positively connected to the support plate (7) to be dismantled,
wherein the detachable connection (12) of first connecting device (11) and machine frame (2) is released, so that the load of the support plate (7) equipped with scrapers (8) is borne by the second connecting device (29),
wherein, with the aid of the second connecting device (29), the support plate (7) together with the assembly element (26) fastened thereon in a positive and/or non-positive manner is moved in the direction of the base plate (3), until the assembly element (26) rests on the base plate (3), and
wherein the positive and/or non-positive connection (36) between the support plate (7) and the assembly element (26) is released and the support plate (7) is pulled out laterally from the machine frame (2) at right angles to the longitudinal direction (5) of the machine frame (2).

11. The method according to claim 10, wherein the second connecting device (29) is fastened to the machine frame (2) before the detachable connection (12) is released.

12. The method according to claim 10, wherein, before the support plate (7) is pulled out laterally from the machine frame (2), the first connecting device (11) is detached from the support plate (7) to be dismantled.

13. The method according to claim 12, wherein the assembly element (26) resting on the base plate (3) is fastened to the machine frame (2) or to the base plate (3).

## Revendications

1. Grille de tri (1) avec un bâti de machine (2) situé sur une tôle de base (3) et une pluralité d'arbres de tamis (4) dotés de disques (9) ou de bras étoilés, lesquels sont logés situés les uns derrière les autres pouvant tourner sur le bâti de machine (2) dans une direction longitudinale (5) du bâti de machine (2), sachant qu'à chaque arbre de tamis (4) est attribuée une tôle porteuse (7), laquelle est disposée verticalement décalée par rapport à l'arbre de tamis (4) correspondant et laquelle est équipée de racleurs (8), qui s'étendent dans des espaces intermédiaires (10) constitués de disques (9) ou de bras étoilés de l'arbre de tamis (4) attribué,
**caractérisée en ce qu'**
un premier dispositif de liaison (11) est relié par une liaison amovible (12) au bâti de machine (2) et porte au moins une des tôles porteuses (7), sachant qu'un deuxième dispositif de liaison (29) est fixé au bâti de machine (2), lequel porte le premier dispositif de liaison (11) après la séparation de la liaison amovible (12) et lequel est constitué déplaçant le premier dispositif de liaison (11) dans une direction (30) s'éloignant des arbres de tamis (4) et allant vers la tôle de base (3).

2. Grille de tri (1) selon la revendication 1, **caractérisée en ce que** le premier dispositif de liaison (11) comporte une paire de dispositifs de fixation (14), sachant qu'un dispositif de fixation (14) respectif est fixé de façon amovible sur une des deux extrémités longitudinales (15) de la tôle porteuse (7) et comprend une surface de fixation (16), laquelle peut être fixée reposant sur une surface d'appui (18) du bâti de machine (2) et une surface de logement (17), laquelle peut être reliée de façon amovible à au moins une des tôles porteuses (7).

3. Grille de tri (1) selon la revendication 2, **caractérisée en ce qu'**une extrémité longitudinale (15) respective de la tôle porteuse (7) est constituée avec un tourillon porteur (19), lequel peut être fixé enfiché dans une ouverture de passage (20) constituée dans la surface de logement (17) d'un dispositif de fixation (14) respectif.

4. Grille de tri (1) selon la revendication 2 ou 3, **caractérisée en ce que** la surface de logement (17) d'un dispositif de fixation (14) respectif comporte un évidement de réception (21) dans lequel peut être introduite une extrémité longitudinale (15) respective de la tôle porteuse (7).

5. Grille de tri (1) selon l'une quelconque des revendications précédentes, **caractérisée en ce qu'** une tôle porteuse (7) respective comporte un évidement d'assemblage (25) s'étendant longitudinalement dans lequel peut être introduit un téton d'assemblage (27) d'un élément de montage (26), constitué en complémentarité à l'évidement d'assemblage (25), lequel est constitué permettant une extraction latérale du bâti de machine (2) d'une tôle porteuse (7) à démonter ou une introduction latérale dans le bâti de machine (2) d'une tôle porteuse (7) à monter.

6. Grille de tri (1) selon l'une quelconque des revendications précédentes, **caractérisée en ce que** la tôle porteuse (7) comporte une surface de montage (22) dans laquelle est constitué un trou de fixation (23) pour chacun des racleurs (8), à travers lequel s'étend un élément de fixation (24) depuis le côté opposé à la surface de montage (22) et fixe en pression le racleur (8) correspondant sur la surface de montage (22).

7. Grille de tri (1) selon l'une quelconque des revendications 2 à 6, **caractérisée en ce que** le deuxième dispositif d'assemblage (29) comporte une paire de systèmes de réglage en hauteur (31), qui sont fixés sur les côtés opposés du bâti de machine (2).

8. Grille de tri (1) selon la revendication 7, **caractérisée en ce qu'**un système de réglage en hauteur (31) respectif est constitué sous la forme d'une tige filetée (32), sachant qu'une tige filetée (32) respective s'étend à travers un trou de passage (35) constitué dans la surface de fixation (16) d'un dispositif de fixation (14) respectif et sachant qu'une tige filetée (32) respective supporte un dispositif de fixation (14) respectif après le démontage de la liaison amovible (12) .

9. Grille de tri (1) selon la revendication 7, **caractérisée en ce qu'**un système de réglage en hauteur (31) respectif est constitué sous la forme d'un vérin hydraulique.

10. Procédé de démontage d'une tôle porteuse (7) munie de racleurs (8) d'une grille de tri (1) selon la revendication 1,
sachant qu'un élément de montage (26) est relié par conformité de forme et/ou conformité de force à la tôle porteuse (7) à démonter,
sachant que la liaison amovible (12) est séparée du premier système d'assemblage (11) et du bâti de machine (2) de telle manière que la charge de la tôle porteuse (7) munie de racleurs (8) est supportée par le deuxième système d'assemblage (29),
sachant qu'à l'aide du deuxième système d'assemblage (29), la tôle porteuse (7) avec l'élément de montage (26) fixé à celle-ci par conformité de forme et/ou conformité de force, est déplacée en direction de la tôle de base (3) jusqu'à ce que l'élément de montage (26) repose sur la tôle de base (3), et
sachant que la liaison par conformité de forme et/ou conformité de force (36) est séparée entre la tôle porteuse (7) et l'élément de montage (26) et la tôle porteuse (7) est extraite latéralement du bâti de machine (2) en diagonale par rapport à la direction longitudinale (5) du bâti de machine (2).

11. Procédé selon la revendication 10, sachant qu'avant le démontage de la liaison amovible (12), le deuxième dispositif de liaison (29) est fixé au bâti de machine (2) .

12. Procédé selon la revendication 10, sachant qu'avant l'extraction latérale de la tôle porteuse (7) du bâti de machine (2), le premier dispositif de liaison (11) est séparé de la tôle porteuse (7) à démonter.

13. Procédé selon la revendication 12, sachant que l'élément de montage (26) reposant sur la tôle de base (3) est fixé au bâti de machine (2) ou à la tôle de base (3).
